# EUROPÄISCHE PATENTSCHRIFT

(11) **EP 0 038 286 B1**
(45) Veröffentlichungstag und Bekanntmachung des Hinweises auf die Patenterteilung: **27.12.1984**
(21) Anmeldenummer: 81730034.6
(22) Anmeldetag: 19.03.1981
(51) Int. Cl.: H01H 3/02, H01H 3/26

(54) **Kraftantrieb für ein elektrisches Schaltgerät mit elastischer Übertragung der Antriebskraft**
Power drive for an electric switching device with elastic transmission of the driving power
Propulsion d'énergie pour un appareil de commutation avec transmission élastique d'énergie de propulsion

(30) Priorität: 15.04.1980 DE 3014825
(43) Veröffentlichungstag der Anmeldung: 21.10.1981
(73) Patentinhaber: SIEMENS AKTIENGESELLSCHAFT, 80333 München (DE)
(72) Erfinder: Kummerow, Gerd, Dr., D-1000 Berlin 33 (DE); Troebel, Werner, D-1000 Berlin 22 (DE); Preuss, Bernhard, D-1000 Berlin 45 (DE); Zeuke, Reinhard, D-1000 Berlin 33 (DE)

## Beschreibung

Die Erfindung betrifft einen Kraftantrieb für ein elektrisches Schaltgerät mit elastischer Übertragung der Antriebskraft auf ein Betätigungsorgan, insbesondere einen Betätigungshandgriff, mittels zweier parallel angeordneter Biegefedern, die quer zur Bewegungsrichtung eines das Betätigungsorgan mit einer Öffnung übergreifenden und mit der Antriebskraft beaufschlagten Trägers an diesem angebracht sind.

Ein Kraftantrieb dieser Art ist durch die FR-A-1 275 093 bekannt geworden. Der Träger ist hierbei ein schwenkbar gelagerter Hebel, an dem zwei gebogene Federdrahtstäbe angebracht sind. Diese liegen an dem Betätigungsorgan des Schaltgerätes an und bewirken eine elastische Kupplung. Infolge der Schwenkbewegung des Trägers wechselt dabei im Laufe des Betätigungsvorganges die Stelle des Kraftangriffes an dem Betätigungsorgan, wodurch örtlich hohe Beanspruchungen und Verkantungskräfte auftreten. Der Erfindung liegt in diesem Zusammenhang die Aufgabe zugrunde, einen linienhaften Kraftangriff an dem Betätigungsorgan zu erreichen und trotz einer Verringerung der Anzahl von Teilen unterschiedliche Federkennlinien verwirklichen zu können.

Gemäss der Erfindung wird diese Aufgabe bei einem Kraftantrieb der eingangs genannten Art dadurch gelöst, dass der Träger als Schieber und die Biegefedern als U-förmige Blattfeder ausgebildet sind und dass zwischen die Schenkel der Biegefeder der Kurbelzapfen eines die Antriebskraft übertragenden Kurbelarmes eingreift. Ein Schieber gestattet ohne weiteres ein linienhaftes Zusammenwirken mit dem Betätigungsorgan, wie dies an sich bekannt ist (US-A-3 328 731). Vorteilhafte Eigenschaften erhält dieser Schieberantrieb in Verbindung mit der U-förmigen Blattfeder, weil diese ein raumsparend unterzubringendes und leicht montierbares Teil bildet und darüber hinaus je nach Lagerung bzw. Befestigung ihrer Enden eine unterschiedliche Federcharakteristik ergibt.

Es ist auch eine Anordnung zur elastischen Kupplung des Betätigungsorgan eines Schaltgerätes mit einem äusseren Antriebsorgan bekanntgeworden (DE-U-7 018 079), die eine Biegefeder und einen Kurbelarm aufweist. Hierbei verbindet die Biegefeder unmittelbar das Antriebsorgan und das Betätigungsorgan des Schaltgerätes, was mit Verkantungskräften verbunden ist. Diese Anordnung eignet sich nur für Handbetätigung und kurze Betätigungshübe.

Wie bereits erwähnt, können unterschiedliche Federkennlinien mit ein und derselben U-förmigen Blattfeder verwirklicht werden.

Wird z.B. die Anordnung so getroffen, dass die Enden der beiden Schenkel der U-förmigen Blattfeder an Lagerstellen im Schieber abgestützt sind, so wirken beide Schenkel als unabhängige Blattfedern, die an beiden Enden gestützt sind. Eine gemeinsame Befestigung ist dennoch dadurch möglich, dass wenigstens das Ende eines der Schenkel der U-förmigen Blattfeder abgewinkelt ausgebildet und in eine taschenartige Ausnehmung des Schiebers einrastbar ist.

Für die Aufrechterhaltung dieser formschlüssigen Verbindung auch bei starker Beanspruchung kann durch einen Stützkörper gesorgt werden, der zwischen die Schenkel eingefügt ist.

Zu den Vorteilen der Anordnung zweier paralleler Blattfedern gehört ferner die Möglichkeit, den Abstand beider Blattfedern örtlich geringer als den Durchmesser des Kurbelzapfens des Kurbelarmes zu bemessen. An einer gewünschten Stelle kann dadurch der Bewegungswiderstand für den Kurbelzapfen so weit erhöht werden, dass der ihn antreibende Motor beschleunigt zum Stillstand kommt.

Wie bereits erwähnt, lässt sich durch die Anordnung von zwei parallelen Blattfedern, die durch die Schenkel einer U-förmigen Blattfeder gebildet sind, auch die Federkennlinie beeinflussen. Im Unterschied zu der schon beschriebenen unabhängigen Wirkung beider Federschenkel können auch beide Schenkel gemeinsam zur Wirkung gebracht werden, d.h. es wird eine steilere Federkennlinie erzielt. Dies kann dadurch geschehen, dass die Enden der Schenkel der U-förmigen Blattfeder in einem Montagekörper befestigt sind. Der Montagekörper kann z.B. ein Gusskörper sein, in den die Enden der Schenkel eingegossen sind. Die Schenkelenden können aber auch in Schlitzen des Montagekörpers durch einen Klemmsitz gehalten sein. Dieser lässt sich gegenüber den im Betrieb des Kraftantriebes auftretenden Kräften durch einen Niet, einen Stift, eine Schraube od.dgl. aufrechterhalten, der bzw. die den Montagekörper und die Schenkelenden durchsetzt.

Ein zuverlässiger Klemmsitz kann aber auch dadurch erreicht werden, dass an den Mündungen der Schlitze des Montagekörpers an ihrer dem Kurbelzapfen zugewandten Seite beim Einsetzen der Blattfeder verdrängbares Material angeordnet ist. Dieses kann am einfachsten einstückig mit dem Montagekörper als Verengung der Schlitze vorgesehen sein. Beim Einsetzen der Blattfeder in die Schlitze wird die Materialanhäufung verformt bzw. verdrängt, wodurch unabhängig von unvermeidbaren Toleranzen eine feste Einspannung der Blattfeder erzielt wird.

Die Erfindung wird in folgenden anhand der in den Figuren dargestellten Ausführungsbeispiele näher erläutert.

Die Fig. 1 zeigt in einer Draufsicht einen Motorantrieb für einen Niederspannungs-Schutzschalter mit einer U-förmigen Blattfeder einer ersten Ausführungsform.

Die Fig. 2 zeigt als Einzelteil eine gegenüber der Fig. 1 abweichend geformte Blattfeder.

In der Fig. 3 ist im Schnitt ein anderer Motorantrieb mit einer weiteren Ausführungsform einer Blattfeder und ihrer Befestigung.

Eine Ansicht des Motorantriebes in Richtung des Pfeiles IV in Fig. 3 zeigt die Fig. 4.

Zwei weitere Ausführungsformen eines in den Fig. 3 und 4 gezeigten Montagekörpers zeigen die Fig. 5 und 6.

Der in der Fig. 1 dargestellte Kraftantrieb ist als Motorantrieb ausgebildet. Der Motorantrieb 1 weist eine Tragplatte 2 auf, an der eine Motorgetriebeeinheit 3 befestigt ist. Eine senkrecht zu der Tragplatte 2 stehende Getriebewelle 4 trägt einen Kurbelarm 5 mit einem Kurbelzapfen 6. Unterhalb der Tragplatte 2 und daher im Zwischenraum zwischen dieser und der Frontseite eines nicht dargestellten Niederspannungs-Schutzschalters, z.B. eines Schalters der Kompaktbauart, befindet sich ein Schieber 7, der eine fensterartige Öffnung 10 zum Durchtritt eines Betätigungshandgriffes 8 des erwähnten Schutzschalters besitzt. In dem Schieber 7 ist eine U-förmige Blattfeder 11 befestigt, zwischen deren Schenkel 12 und 13 der Kurbelzapfen 6 des Kurbelarmes 5 eingreift.

Wie man erkennt, weist der Schieber 7 eine etwa rechteckige Grundform auf und besitzt zur Führung auf der Frontseite des Schutzschalters Seitenwände 14 und 15. Die Seitenwand 14 weist eine Öffnung 16 mit einer anschliessenden taschenartigen Ausnehmung 17 auf. Ferner besitzt die gegenüberliegende Seitenwand 15 eine entsprechende Öffnung 20. Diese ist zum Durchtritt des geschlossenen Endes der U-förmigen Blattfeder 11 vorgesehen, während sich durch die Öffnung 16 die Schenkelenden der Blattfeder erstrekken. Der eine Schenkel besitzt ein abgerundet gebogenes Ende 21, für das in der taschenartigen Ausnehmung 17 ein entsprechend abgerundetes Widerlager 22 vorgesehen ist.

Zur Montage wird die Blattfeder 11 zunächst mit ihrem geschlossenen Ende durch die Öffnung 20 hindurchgesteckt; dann werden die Schenkelenden so weit zusammengedrückt, dass sie sich durch die Öffnung 16 in die taschenartige Ausnehmung 17 einführen lassen. Beim Loslassen legt sich das gebogene Ende 21 gegen das entsprechend gebogene Widerlager 22. Damit ist die Blattfeder ausreichend fest mit dem Schieber 7 verbunden. Ein unerwünschtes Lösen der Blattfeder 11 von dem Schieber 7 kann auch bei starker Beanspruchung durch ein Füllstück vermieden werden, das z.B. durch eine Schraube 23 gebildet sein kann, die sich durch ein Loch des Schiebers erstreckt. Die Öffnungen 16 und 20 des Schiebers 7 wirken als Auflager für die Schenkel 12 und 13 der Blattfeder 11, wobei die Biegelinie jedes Schenkels für sich derjenigen eines beidseitig abgestützen Balkens entspricht.

Die Blattfeder 24 in Fig. 2 ist ähnlich wie die Blattfeder 11 in Fig. 1 geformt und besitzt dementsprechend Schenkel 25 und 26 sowie ein abgebogenes Ende 27 zur formschlüssigen Befestigung. Ausserdem ist der Schenkel 25 der Blattfeder 24 mit einem in Richtung des anderen Schenkels 26 gebogenen Abschnitt 28 versehen, durch den der Abstand der Schenkel somit örtlich verringert ist. Beim Durchlaufen des Kurbelzapfens 6 (Fig. 1) tritt daher eine zusätzliche Biegung der Schenkel 25 und 26 auf, durch die eine erwünschte Klemmwirkung auf die Kurbel 5 und damit den nicht gezeigten Motor des Kraftantriebes ausgeübt wird.

Der gleichfalls für einen Niederspannungs-Schutzschalter vorgesehene Kraftantrieb gemäss den Fig. 3 und 4 ist wie der Kraftantrieb in Fig. 1 als Motorantrieb 30 ausgebildet. Der Kraftantrieb besitzt wiederum eine Tragplatte 31, die mit Abstand von der Frontseite eines strichpunktiert gezeigten Schutzschalters 32 an diesem befestigt ist. Ein aus Blech bestehender Schieber 33 ist an der der Frontseite des Schutzschalters 32 zugewandten Seite in Richtung des Doppelpfeiles 34 an Lappen 38 verschiebbar geführt. Mit einer fensterartigen Öffnung 35 und Abwinklungen 39 übergreift der Schieber 33 einen zylindrischen Körper 36, der auf das Ende eines Betätigungshandgriffes 37 aufgesetzt ist. Dieser Betätigungshandgriff ist mit einem Kipphebel des Schutzschalters 32 verbunden, der um ein Drehlager zum Ein- und Ausschalten des Schutzschalters 32 schwenkbar ist.

Auf der Tragplatte 31 ist durch Schrauben 40 eine Motorgetriebeeinheit 42 befestigt, deren Getriebe 43 eine senkrecht zu der Tragplatte 31 und damit zu der Frontseite des Schutzschalters 32 stehende Welle 44 besitzt. Mit dieser ist ein Kurbelarm 45 verbunden, der mit einem Kurbelzapfen 46 zwischen die Schenkel 47 einer U-förmigen Blattfeder 50 eingreift. Einzelheiten der Blattfeder 50 sind der Fig. 4 zu entnehmen, die den Motorantrieb in einer Ansicht in Richtung des Pfeiles IV in der Fig. 3 zeigt. Dabei ist zu erkennen, dass die Enden 51 der Schenkel 47 der Blattfeder 50 in einem Montagekörper 52 befestigt sind. Der Montagekörper ist seinerseits mittels zweier Schrauben, Niete oder angeformter Nietzapfen 53 an dem Schieber 33 befestigt. Der Montagekörper 52 kann z.B. ein Gusskörper sein, in den die Schenkelenden eingegossen sind. Jedoch kann der Montagekörper auch ein mit Schlitzen versehener Metallklotz sein, in dem die Blattfeder mit ihren Schenkelenden 51 durch Klemmung gehalten ist. Diese kann dadurch bewirkt sein, dass an der Mündung 54 von Schlitzen 55 eines in der Fig. 5 als Einzelteil gezeigten Montagekörpers 56 eine Verengung durch Materialanhäufungen 57 vorgesehen ist. Diese werden beim Einsetzen der Blattfeder verdrängt bzw. verformt, wodurch unvermeidliche Toleranzen unwirksam gemacht und in jedem Fall ein fester Sitz der Blattfeder erzielt wird. In Einschubrichtung der Blattfeder ist auf dem Verbindungssteg 58 des Montagekörpers 56 eine gleichartige Materialanhäufung 59 als Toleranzausgleich in der Höhe angebracht.

Als weiteres Mittel zur Erzielung eines festen Klemmsitzes der U-förmigen Blattfeder ist in der Fig. 6 bei einem Montagekörper 60 ein Niet oder eine Schraube 61 gezeigt, der bzw. die den Montagekörper und die Schenkelenden der Blattfeder durchsetzt. Man kann aber auch einen Spannstift verwenden und dadurch eine sichere Halterung der Blattfeder mit einer gewissen Relativbewegung der Schenkelenden gegenüber den Wandungen der Schlitze des Montagekörpers erreichen.

In jedem Fall wird durch die Befestigung der Blattfeder in einem Montagekörper erreicht, dass sich die beiden Schenkel bei der Übertragung der Antriebskraft von dem Kurbelzapfen auf den Betätigungshandgriff des Schutzschalters gemeinsam durchbiegen und sich somit die Federkennlinien addieren. Die Biegelinie der Blattfeder ist dabei etwa S-förmig.

## Patentansprüche

1. Kraftantrieb (30) für ein elektrisches Schaltgerät (32) mit elastischer Übertragung der Antriebskraft auf ein Betätigungsorgan, insbesondere einen Betätigungshandgriff (37), mittels zweier parallel angeordneter Biegefedern, die quer zur Bewegungsrichtung eines das Betätigungsorgan (37) mit einer Öffnung (35) übergreifenden und mit der Antriebskraft beaufschlagten Trägers an diesem angebracht sind, dadurch gekennzeichnet, dass der Träger als Schieber (7; 33) und die Biegefedern als U-förmige Blattfeder (11; 24; 50) ausgebildet sind, und dass zwischen die Schenkel (12, 13; 25, 26; 47) der Blattfeder (11; 24; 50) der Kurbelzapfen (6; 46) eines die Antriebskraft übertragenden Kurbelarmes (5; 45) eingreift.

2. Kraftantrieb nach Anspruch 1, dadurch gekennzeichnet, dass die Enden der beiden Schenkel (12, 13) der U-förmigen Blattfeder (11) an Lagerstellen (16, 20) im Schieber (7) abgestützt sind.

3. Kraftantrieb nach Anspruch 2, dadurch gekennzeichnet, dass wenigstens das Ende (21) eines der Schenkel der U-förmigen Blattfeder (11) abgewinkelt ausgebildet und in eine taschenartige Ausnehmung (17) des Schiebers (7) formschlüssig einrastbar ist.

4. Kraftantrieb nach Anspruch 1, dadurch gekennzeichnet, dass zwischen die Enden der beiden Schenkel (12, 13) der U-förmigen Blattfeder (11) ein Stützkörper (Schraube 23) eingefügt ist.

5. Kraftantrieb nach Anspruch 1, dadurch gekennzeichnet, dass der Abstand der beiden Schenkel (25, 26) der Blattfeder (24) örtlich geringer (Abschnitt 28) als der Durchmesser des Kurbelzapfens (6) des Kurbelarmes (5) bemessen ist.

6. Kraftantrieb nach Anspruch 1, dadurch gekennzeichnet, dass die Enden (51) der Schenkel (47) der U-förmigen Blattfeder (50) in einem Montagekörper (52; 56; 60) befestigt sind.

7. Kraftantrieb nach Anspruch 6, dadurch gekennzeichnet, dass der Montagekörper (52) ein Gusskörper ist, in den die Enden (51) der Schenkel (47) eingegossen sind.

8. Kraftantrieb nach Anspruch 6, dadurch gekennzeichnet, dass die Enden (51) der Schenkel (47) in Schlitzen (55) des Montagekörpers (56) durch einen Klemmsitz gehalten sind.

9. Kraftantrieb nach Anspruch 8, dadurch gekennzeichnet, dass an den Mündungen (54) der Schlitze (55) des Montagekörpers (56) und auf dessen Verbindungssteg (58) an ihrer und seiner dem Kurbelzapfen (46) zugewandten Seite beim Einsetzen der Blattfeder (50) verdrängbares Material (57, 59) angeordnet ist.

## Claims

1. A power drive (30) for an electrical switching device (32) with elastic transmission of the driving power to an operating member, in particular an operating handle (37), by means of two parallel bent springs which are arranged on a carrier transversely to the direction of motion of the carrier which engages over the operating element (37) by means of an opening (35) and is supplied with the driving power, characterised in that the carrier is formed as a slide (7; 33) and the bent springs are designed as U-shaped leaf springs (11; 24; 50); and that the crank pin (6; 46) of a crank arm (5; 45), which transmits the driving power, engages between the limbs (12, 13; 25, 26) of the leaf spring (11; 24).

2. A power drive as claimed in Claim 1, characterised in that the ends of the two limbs (12, 13) of the U-shaped leaf spring (11) are supported on bearing points (16, 20) in the slide (7).

3. A power drive as claimed in Claim 2, characterised in that, at least the end (21) of one of the limbs of the U-shaped leaf spring (11) is angled and can engage into a pocket-like recess (17) in the slide (7) in form-locking fashion.

4. A power drive as claimed in Claim 1, characterised in that a supporting body (screw 23) is inserted between the ends of the two limbs (12, 13) of the U-shaped leaf spring (11).

5. A power drive as claimed in Claim 1, characterised in that the distance apart of the two limbs (25, 26) of the leaf spring (24) is locally smaller (section 28) than the diameter of the crank pin (6) of the crank arm (5).

6. A power drive as claimed in Claim 1, characterised in that the ends (51) of the limbs (47) of the U-shaped leaf spring (50) are secured in an assembly body (52; 56; 60).

7. A power drive as claimed in Claim 6, characterised in that the assembly body (52) is a cast body into which the ends (51) of the limbs (47) are cast.

8. A power drive as claimed in Claim 6, characterised in that the ends (51) of the limbs (47) are secured in slots (55) in the assembly body (56) by a clamping fit.

9. A power drive as claimed in Claim 8, characterised in that material (57, 59), which can be displaced when inserting the leaf spring (50), is arranged at the openings (54) of the slots (55) of the assembly body (56) and on the connecting bridge (58) thereof on the side of the openings and the side of the connecting bridge which faces the crank pin (46).

## Revendications

1. Mécanisme d'entraînement (30) pour un appareil de commutation électrique (32) avec une transmission élastique de la force d'entraînement sur un organe de commande, en particulier une manette de commande (37), à l'aide de deux ressorts de flexion disposés parallèlement, qui sont agencés transversalement à la direction d'un support chevauchant l'organe de commande (37) par une ouverture et sont montés sur ce support qui est chargé par la force de commande, caractérisé par le fait que le support est réalisé sous la forme d'un coulisseau (7; 33) et les ressorts de flexion sous la forme d'un ressort à lame (10; 24; 50) en forme de U, et qu'entre les branches (12, 13; 25, 26; 47) du ressort à lame (11; 24; 50) pénètre le tourillon du bras de manivelle (5; 45) qui transmet la force d'entraînement.

2. Mécanisme d'entraînement selon la revendication 1, caractérisé par le fait que les extrémités des deux branches (12, 13) du ressort à lame (11) en forme de U prennent appui sur les points de montage (16) ménagés dans le coulisseau (7).

3. Mécanisme d'entraînement selon la revendication 2, caractérisé par le fait qu'au moins l'extrémité de l'une des branches du ressort à lame (11) en forme de U est réalisée avec un coude et est susceptible de s'enclencher par liaison par forces complémentaires dans une ouverture (17), en forme de poche, du coulisseau (7).

4. Mécanisme d'entraînement selon la revendication 1, caractérisé par le fait qu'entre les extrémités des deux branches (12, 13) du ressort à lame (11) en forme de U, est inséré un corps d'appui (vis 23).

5. Mécanisme d'entraînement selon la revendication 1, caractérisé par le fait que l'écartement entre les deux branches (25, 26) du ressort à lame (24) est localement plus petit (section 28) que le diamètre du tourillon (6) du bras de manivelle (5).

6. Mécanisme d'entraînement selon la revendication 1, caractérisé par le fait que les extrémités (51) des branches (47) du ressort à lame (50) en forme de U sont fixées dans un corps de montage (52; 56; 60).

7. Mécanisme d'entraînement selon la revendication 6, caractérisé par le fait que le corps de montage (52) est un corps moulé dans lequel sont prises par moulage les extrémités (51) des branches (47).

8. Mécanisme d'entraînement selon la revendication 6, caractérisé par le fait que les extrémités (51) des branches (47) sont maintenues dans des fentes (55) du corps de montage (56) par un montage à serrage.

9. Mécanisme d'entraînement selon la revendication 8, caractérisé par le fait qu'au niveau des entrées (54) des fentes (55) du corps de montage (56) et sur la branche transversale (58) de ce dernier, il est prévu sur son côté et du côté voisin du tourillon (46), un matériau susceptible d'être refoulé lors de l'introduction du ressort à lame (50).
